# EUROPÄISCHE PATENTANMELDUNG

(11) **EP 4 691 573 A1**
(43) Veröffentlichungstag der Anmeldung: **11.02.2026**
(21) Anmeldenummer: 24192889.4
(22) Anmeldetag: 05.08.2024
(51) Int. Cl.: A63B 21/00, A63B 22/20, A63B 23/08, A63B 24/00, A63B 21/005, A63B 71/00, A63B 23/04

(54) **AKTIVFUSSSTÜTZE**

(71) Anmelder: Interstuhl Büromöbel GmbH & Co. KG, 72469 Messstetten (DE)
(72) Erfinder: Link, Helmut, Meßstetten (DE)
(74) Vertreter: Kohler Schmid Möbus Patentanwälte

(57) **Zusammenfassung**

Die Erfindung betrifft eine Aktivfußstütze (10) mit einem Basiselement (12), an dem eine erste und eine zweite Fußauflage (20, 22) linear relativ zum Basiselement (12) bewegbar angeordnet sind, wobei die erste und zweite Fußauflage (20, 22) bewegungsgekoppelt sind.

## Beschreibung

Die Erfindung betrifft eine Aktivfußstütze mit einem Basiselement und einer ersten und zweiten Fußauflage.

Immer mehr Menschen verbringen einen Großteil ihrer Arbeitszeit an einem Schreibtisch bzw. vor einem Computer sitzend. Dies geht mit einem erheblichen Bewegungsmangel einher. Es wurden bereits Fortschritte erzielt, indem ergonomische Bürostühle geschaffen wurden, die einen Benutzer dazu anregen, immer wieder die Sitzposition zu verändern. Diese Veränderungen haben jedoch keinen Einfluss auf das Herz-Kreislauf-System.

Aus dem Fitnessbereich sind Pedaltrainer und Stepper bekannt. Diese eignen sich jedoch nicht zur Verwendung während des Arbeitens, da eine erhebliche Koordination und Kraftaufwand notwendig sind, sodass ein Benutzer nicht seine volle Konzentration der Arbeit widmen kann.

Aufgabe der vorliegenden Erfindung ist es daher, ein Gerät bereitzustellen, mit dem am Arbeitsplatz dem Bewegungsmangel entgegengewirkt werden kann.

Gelöst wird diese Aufgabe erfindungsgemäß durch eine Aktivfußstütze mit einem Basiselement, an dem eine erste und eine zweite Fußauflage linear relativ zum Basiselement bewegbar angeordnet sind, wobei die erste und zweite Fußauflage bewegungsgekoppelt sind. Durch die Bewegungskopplung wird eine synchrone Laufbewegung durch einen Benutzer ausgeführt. Es wird eine rhythmische Gehbewegung simuliert. Die Aktivfußstütze arbeitet insbesondere antriebslos, d. h. passiv. Ein Antrieb, insbesondere elektrischer Antrieb, ist nicht vorhanden. Die Fußauflagen sind ausschließlich durch einen Benutzer bewegbar. Da die Bewegung der Fußauflagen einer Gehbewegung nachgebildet ist, kann diese Bewegung von einem Benutzer ohne besondere Konzentration auf die Bewegung, d. h. automatisch durchgeführt werden und ohne, dass dabei von der Arbeit abgelenkt wird. Ein besonders hoher Kraftaufwand und hohe Anforderungen an die Koordination werden nicht gestellt. Mit einer solchen Aktivfußstütze kann wirksam Diabetes, Bluthochdruck, Arthrose, Fettleibigkeit, etc. entgegengewirkt werden. Das Herz-Kreislauf-System eines Benutzers kann dadurch gestärkt werden. Bei einer alternativen Ausführungsform ist es denkbar, die Fußauflagen insbesondere elektrisch, anzutreiben. Optional kann auch vorgesehen sein, dass der Kraftaufwand zum Bewegen der Fußauflagen einstellbar ist.

Durch die Bewegungskopplung wird die erste Fußauflage automatisch gegenläufig, insbesondere in entgegengesetzter Richtung, bewegt wie die zweite Fußauflage. Dadurch, dass die Fußauflagen linear bewegt werden, wird nur eine geradlinige Bewegung mit den Füßen ausgeführt. Insbesondere müssen keine rotatorischen Bewegungen ausgeführt werden, welche einen erhöhten Kraftaufwand und eine erhöhte Koordination erfordern würden.

Eine besonders einfache Bewegungskopplung kann erzielt werden, wenn die Fußauflagen über einen Seilzug gekoppelt sind. Eine solche Kopplung ist kostengünstig zu realisieren und einfach zu warten bzw. zu ersetzen. Außerdem ist eine solche Bewegungskopplung besonders geräuscharm.

Vorzugsweise sind zumindest zwei Umlenkungen für den Seilzug vorgesehen. Es hat sich gezeigt, dass besondere Vorteile entstehen, wenn vier Umlenkungen für den Seilzug vorgesehen sind. Die Umlenkungen können als Umlenkrollen ausgebildet sein.

Die Fußauflagen können am Basiselement, insbesondere mittels Gleitern, geführt sein. Durch Gleiter kann eine besonders geräuscharme Führung der Fußauflagen am Basiselement erfolgen. Die Gleiter können an einem noch später zu beschreibenden Halteelement jeder Fußauflage angeordnet sein. Die Fußauflagen können an der Oberseite des Basiselements, an einer Rückseite des Basiselements oder entlang einer Durchgangsöffnung, insbesondere einer schlitzartigen oder langlochartigen Durchgangsöffnung des Basiselements geführt werden.

Grundsätzlich ist es denkbar, die Linearbewegungen der beiden Fußauflagen in einem Winkel zueinander auszuführen. Besonders bevorzugt ist es jedoch, wenn die Fußauflagen entlang paralleler gerader Bahnen bewegbar sind.

Um ein Abrutschen eines Benutzers von den Fußauflagen zu vermeiden, können diese eine reibungserhöhende Struktur oder einen reibungserhöhenden Belag aufweisen. Die Füße oder Schuhe eines Benutzers bleiben daher quasi automatisch an den Fußauflagen haften und rutschen nicht ab. Als besonders vorteilhaft hat sich erwiesen, wenn das Basiselement einen Basiselementkörper umfasst, der für jede Fußauflage ein Langloch aufweist, wobei die Fußauflagen durch das zugeordnete Langloch hindurch jeweils mit einem Halteelement verbunden sind. Eine so ausgebildete Aktivfußstütze ist optisch ansprechend, da von der Oberseite lediglich die Oberseite des Basiselements und die Fußauflagen zu sehen sind. Die Halteelemente und die Führungen für die Fußauflagen können aufgrund dieser Anordnung an der Rückseite des Basiselements bzw. des Basiselementkörpers angeordnet werden. Somit sind sie nicht sichtbar und auch vor Verschmutzung geschützt.

Die Halteelemente können jeweils zumindest einen Gleiter aufweisen, der in einer Schiene, insbesondere in einer hinterschnittenen Schiene, an der Rückseite des Basiselementkörpers geführt ist. Dabei kann für jedes Halteelement eine Schiene vorgesehen sein. Besonders bevorzugt ist es jedoch, wenn für jedes Halteelement zwei Schienen vorgesehen sind. Pro Halteelement können insbesondere zwei Schienen und vier Gleiter vorgesehen sein. Dadurch ergibt sich eine besonders leichtgängige und geräuscharme Ausgestaltung der Aktivfußstütze.

Besonders vorteilhaft ist es, wenn ein Halteelement X-förmig oder kreuzförmig ausgebildet ist. Ein solches Halteelement kann insbesondere vier Gleiter aufweisen, wobei jeweils zwei Gleiter in einer Schiene gleiten. Mit einem solchen Halteelement kann eine Fußauflage unverlierbar am Basiselement gehalten sein und gleichzeitig die Führung der Fußauflage am Basiselement realisiert werden. Aufgrund der X-förmigen Ausgestaltung ist ein Verkippen und Verkanten der Fußauflage ausgeschlossen. Die Fußauflagen können im Kreuzungsbereich der Arme der X-förmig oder kreuzförmig ausgebildeten Halteelemente befestigt sein. Diese Stelle weist die größte Stabilität des Halteelements auf. Daher ist es vorteilhaft, die Fußauflagen an dieser Stelle zu befestigen.

Eine weitere vorteilhafte Ausgestaltung ergibt sich, wenn gepufferte Anschläge, d.h. Anschläge mit einem Dämpfer, zur Begrenzung der Bewegung der Fußauflagen vorgesehen sind. Durch die gepufferten Anschläge wird die Bewegung der Fußauflagen gedämpft. Die Geräuschentwicklung kann dadurch reduziert werden. Die Anschläge können an der Unterseite des Basiselements bzw. des Basiselementkörpers angeordnet sein. Insbesondere können sie mit dem Halteelement zusammenwirken.

Die Oberfläche des Basiselements kann einen Winkel im Bereich 0 ≤ α ≤ 60° zur Horizontalen aufweisen. Somit kann die Oberfläche beispielsweise parallel zu einem Boden ausgerichtet sein. Eine bessere Ergonomie kann sich jedoch ergeben, wenn die Oberfläche des Basiselements einen Neigungswinkel zur Horizontalen aufweist.

Gemäß einer Weiterbildung kann vorgesehen sein, dass der Winkel o einstellbar ist. Dabei kann vorgesehen sein, dass der Winkel α stufenförmig einstellbar ist, indem beispielsweise an einem Ende des Basiselementkörpers in verschiedenen Stellungen arretierbare Füße angeordnet sind. Alternativ kann eine stufenlose Verstellung vorgesehen sein.

Die Fußauflagen können von einer Oberfläche des Basiselements, insbesondere des Basiselementkörpers, beabstandet sein. Dadurch kann die Reibung zwischen den Fußauflagen und dem Basiselement minimiert werden. Auch die Geräuschentwicklung kann dadurch geringgehalten werden.

Das Basiselement und/oder die Fußauflage können aus Kunststoff, insbesondere als Spritzgussteil ausgebildet sein. Dadurch lässt sich die Aktivfußstütze besonders einfach und kostengünstig herstellen.

Vorteilhafterweise kann zumindest ein Sensor zur Erfassung der Bewegung zumindest einer Fußauflage vorgesehen sein. Somit kann die Aktivität eines Benutzers erfasst werden. Der Sensor kann mit einer Steuerung und/oder Auswerteeinheit verbunden sein. Außerdem ist eine Datenübertragung an ein mobiles Endgerät denkbar, sodass einem Benutzer die Aktivität sichtbar gemacht werden kann und die Aktivität gespeichert und überwacht werden kann.

Die Fußauflagen können angetrieben sein, insbesondere mittels eines Elektromotors. Der Kraftaufwand für einen Benutzer kann so verringert werden. Die Aktivfußstütze kann in diesem Fall insbesondere zu Rehabilitationszwecken eingesetzt werden.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert.

Es zeigen:
- Fig. 1: eine perspektivische Ansicht einer Aktivfußstütze;
- Fig. 2: eine Seitenansicht der Aktivfußstütze;
- Fig. 3: eine Ansicht von unten auf die Aktivfußstütze;
- Fig. 4: eine Explosionsdarstellung der Aktivfußstütze.

Die Fig. 1 zeigt eine Aktivfußstütze 10 mit einem Basiselement 12, das einen Basiselementkörper 14 und eine Stütze 16 aufweist, sodass die Oberfläche 18 des Basiselements 12 einen Winkel zur Horizontalen aufweist. Durch das Basiselement 12 wird somit eine schiefe Ebene realisiert.

Die Aktivfußstütze 10 weist weiterhin eine erste und eine zweite Fußauflage 20, 22 auf, die linear, d. h. entlang einer geraden Bahn, relativ zum Basiselement 12 bewegbar sind. Dabei sind die Fußauflagen 20, 22 gegenläufig bewegbar. Insbesondere sind sie entlang paralleler Bahnen bewegbar. Die Fußauflagen 20, 22 sind bewegungsgekoppelt, wie noch erläutert werden wird.

Die Fig. 2 zeigt eine Seitenansicht der Aktivfußstütze 10. Hier ist zu erkennen, dass die Fußauflage 22 beabstandet zur Oberfläche 18 des Basiselementkörpers 14 angeordnet ist. Aufgrund der fehlenden großflächigen Auflage der Fußauflage 22 auf der Oberfläche 18 ist die Fußauflage 22 mit geringer Reibung relativ zum Basiselementkörper 14 bewegbar.

Die Fig. 3 zeigt eine Ansicht von unten auf die Aktivfußstütze 10. Für jede Fußauflage 20, 22 ist ein Halteelement 24, 26 vorgesehen. Die Fußauflagen 20, 22 sind über Befestigungsmittel, insbesondere Schrauben, mit jeweils einem Halteelement 24, 26 verbunden. Insbesondere sind sie in Kreuzungsbereichen 28, 30 der Arme der X-förmigen Halteelemente 24, 26 mit den Halteelementen 24, 26 verbunden.

Die Halteelemente 24, 26 weisen an ihren freien Enden Gleiter auf, mit denen sie in Schienen 32, 34, 36, 38 geführt sind. In jeder Schiene 32, 34, 36, 38 sind zwei Gleiter angeordnet. Die Schienen 32, 34, 36, 38 sind hier als hinterschnittene Schienen bzw. Führungen ausgebildet. Somit sind die Gleiter gegen Herausfallen gesichert und die Halteelemente 24, 26 über die Gleiter und die Schienen 32, 34, 36, 38 an dem Basiselement 12 befestigt.

Die Halteelemente 24, 26 und damit die Fußauflagen 20, 22 sind über einen Seilzug 40 miteinander gekoppelt, wobei der Seilzug 40 durch Umlenkungen 42, 44, 46, 48 jeweils um 90° umgelenkt wird. Die Umlenkungen 42, 44, 46, 48 sind als Umlenkrollen ausgebildet. Eine Bewegung einer Fußauflage 20, 22 führt aufgrund der Kopplung durch den Seilzug 40 daher stets zu einer gegenläufigen Bewegung der anderen Fußauflage 20, 22.

In den Endbereichen der Schienen 32, 38, in diesem Ausführungsbeispiel also der äußeren Schienen 32, 38, sind gepufferte Anschläge 50, 52, 54, 56 angeordnet, an denen die Halteelemente 24, 26 anstoßen können. Dadurch wird die Bewegung der Fußauflagen 20, 22 in beiden Richtungen begrenzt und gedämpft. Dadurch, dass die Anschläge 50, 52, 54, 56 gepuffert ausgebildet sind, erfolgt eine Dämpfung.

Die Fig. 4 zeigt eine Explosionsdarstellung der Aktivfußstütze 10. Die Fußauflagen 20, 22 weisen an ihrer Unterseite Befestigungsvorsprünge 60, 62 auf, mit denen sie durch Langlöcher 64, 66 im Basiselementkörper hindurchragen oder zumindest in diese hineinragen können. An den

Befestigungsvorsprüngen 60, 62 sind als Schrauben ausgebildete Befestigungsmittel 68, 70, 72, 74 angeordnet, die wiederum die Halteelemente 24, 26 durchgreifen können. Auf die Befestigungsmittel 68, 70, 72, 74 können dann Muttern 76, 78, 80, 82 geschraubt werden. Die Befestigungsvorsprünge 60, 62 werden dadurch in Anlage mit den Halteelementen 24, 26 gebracht.

Zu erkennen ist auch, dass der zweigeteilte Seilzug 40 an den Befestigungsmitteln 68, 70, 72, 74 befestigt ist. An den freien Enden der Halteelemente 24, 26 sind die oben erwähnten Gleiter 84 befestigt, wobei hier nur ein Gleiter 84 mit einer Bezugsziffer versehen ist. Die Gleiter 84 sind in den hinterschnittenen Schienen 32, 34, 36, 38 geführt. Dadurch wird die Position der Halteelemente 24, 26 in einer Richtung senkrecht zur Oberfläche 18 bezüglich des Basiselements 12 festgelegt. Somit wird auch die durch die Befestigungsvorsprünge 60, 62 von den Halteelementen 24, 26 beabstandete Position der Fußauflagen 20, 22 festgelegt. Dabei sind die Befestigungsvorsprünge 60, 62 so dimensioniert, dass der Abstand zwischen Halteelementen 24, 26 und Fußauflagen 20, 22 größer ist als die Materialstärke des Basiselementkörpers 14 (im Bereich der schlitzartigen Durchgangsöffnungen, auch als Langlöcher 64, 66 bezeichnet). Die Bezugsziffern der vorher beschriebenen Elemente sind ebenfalls in der Fig. 4 eingetragen.

## Patentansprüche

1. Aktivfußstütze (10) mit einem Basiselement (12), an dem eine erste und eine zweite Fußauflage (20, 22) linear relativ zum Basiselement (12) bewegbar angeordnet sind, wobei die erste und zweite Fußauflage (20, 22) bewegungsgekoppelt sind.

2. Aktivfußstütze nach Anspruch 1, **dadurch gekennzeichnet, dass** die Fußauflagen (20, 22) über einen Seilzug (40) gekoppelt sind.

3. Aktivfußstütze nach Anspruch 2, **dadurch gekennzeichnet, dass** zumindest zwei Umlenkungen (42, 44, 46, 48) für den Seilzug (40) vorgesehen sind.

4. Aktivfußstütze nach einem der vorhergehenden Ansprüche, **dadurch gekennzeichnet, dass** die Fußauflagen (20, 22) am Basiselement (12), insbesondere mittels Gleitern (84), geführt sind.

5. Aktivfußstützen nach einem der vorhergehenden Ansprüche, **dadurch gekennzeichnet, dass** die Fußauflagen (20, 22) entlang paralleler Bahnen bewegbar sind.

6. Aktivfußstütze nach einem der vorhergehenden Ansprüche, **dadurch gekennzeichnet, dass** die Fußauflagen (20, 22) eine reibungserhöhende Struktur oder einen reibungserhöhenden Belag aufweisen.

7. Aktivfußstütze nach einem der vorhergehenden Ansprüche, **dadurch gekennzeichnet, dass** das Basiselement (12) einen
Basiselementkörper (14) umfasst, der für jede Fußauflage (20, 22) ein Langloch (64, 66) aufweist, wobei die Fußauflagen (20, 22) durch das zugeordnete Langloch (64, 66) hindurch jeweils mit einem Halteelement (24, 26) verbunden sind.

8. Aktivfußstütze nach einem der vorhergehenden Ansprüche, **dadurch gekennzeichnet, dass** die Halteelemente (24, 26) jeweils zumindest einen Gleiter (84) aufweisen, der in einer Schiene (32, 34, 36, 38), insbesondere hinterschnittenen Schiene, an der Rückseite des Basiselementkörpers (14) geführt ist.

9. Aktivfußstütze nach einem der vorhergehenden Ansprüche, **dadurch gekennzeichnet, dass** die Halteelemente (24, 26) X-förmig ausgebildet sind.

10. Aktivfußstütze nach einem der vorhergehenden Ansprüche, **dadurch gekennzeichnet, dass** die Fußauflagen (20, 22) im Kreuzungsbereich (28, 30) der Arme der x-förmig ausgebildeten Halteelemente (24, 26) befestigt sind.

11. Aktivfußstütze nach einem der vorhergehenden Ansprüche, **dadurch gekennzeichnet, dass** gepufferte Anschläge (50, 52, 54, 56) zur Begrenzung der Bewegung der Fußauflagen (20, 22) vorgesehen sind.

12. Aktivfußstütze nach einem der vorhergehenden Ansprüche, **dadurch gekennzeichnet, dass** die Oberfläche (18) des Basiselements (12) einen Winkel im Bereich 0 ≤ α ≤ 60° zur Horizontalen aufweist.

13. Aktivfußstütze nach einem der vorhergehenden Ansprüche, **dadurch gekennzeichnet, dass** der Winkel α einstellbar ist.

14. Aktivfußstütze nach einem der vorhergehenden Ansprüche, **dadurch gekennzeichnet, dass** die Fußauflagen (20, 22) von der Oberfläche (18) des Basiselements (12), insbesondere des Basiselementkörpers (14), beabstandet sind.

15. Aktivfußstütze nach einem der vorhergehenden Ansprüche, **dadurch gekennzeichnet, dass** das Basiselement (12) und/oder die Fußauflagen (20, 22) aus Kunststoff, insbesondere als Spritzgussteil, ausgebildet sind

16. Aktivfußstütze nach einem der vorhergehenden Ansprüche, **dadurch gekennzeichnet, dass** zumindest ein Sensor zur Erfassung der Bewegung zumindest einer Fußauflage vorgesehen ist.

17. Aktivfußstütze nach einem der vorhergehenden Ansprüche, **dadurch gekennzeichnet, dass** die Fußauflagen (20, 22) angetrieben sind, insbesondere mittels eines Elektromotors.
